# EUROPÄISCHE PATENTSCHRIFT

(11) **EP 0 443 147 B1**
(45) Veröffentlichungstag und Bekanntmachung des Hinweises auf die Patenterteilung: **18.11.1993**
(21) Anmeldenummer: 90124327.9
(22) Anmeldetag: 15.12.1990
(51) Int. Cl.: F02D 41/14, F02D 41/34, F02D 41/16, F02D 41/26, F02D 41/08

(54) **Verfahren und Einrichtung zur Regelung/Steuerung der Laufruhe einer Brennkraftmaschine**
Method and device for regulating/controlling the smooth running of an internal combustion engine
Procédé et dispositif pour réguler/commander la stabilité de marche d'un moteur à combustion interne

(30) Priorität: 23.02.1990 DE 4005735
(43) Veröffentlichungstag der Anmeldung: 28.08.1991
(73) Patentinhaber: ROBERT BOSCH GMBH, 70442 Stuttgart (DE)
(72) Erfinder: Wessel, Wolf, W-7141 Oberriexingen (DE); Küttner, Thomas, Dipl.-Ing., W-7000 Stuttgart 31 (DE)

(56) Entgegenhaltungen:
- DE-A- 3 604 904
- FR-A- 2 472 221
- GB-A- 2 173 925
- US-A- 4 869 222
- PATENT ABSTRACTS OF JAPAN vol. 4, no. 154 (M-38)(636) 28.Oktober 1980 & JP-A-55 104 566

## Beschreibung

### Stand der Technik

Die Erfindung betrifft ein Verfahren und eine Einrichtung zur Regelung/Steuerung der Laufruhe einer Brennkraftmaschine gemäß den Oberbegriffen der unabhängigen Ansprüche.

Ein solches Verfahren und eine solche Einrichtung zur Regelung/Steuerung der Laufruhe einer Brennkraftmaschine ist aus der GB-A 21 73 925 bekannt. Dort wird ein Verfahren und eine Einrichtung zur Regelung/Steuerung der Laufruhe einer Brennkraftmaschine beschrieben. Die zylinderspezifische Regelung wird abgeschaltet, wenn die Regelabweichung einen Grenzwert überschreitet.

Auch aus der DE-OS 33 36 028 (US-A-4 688 535) ist eine Einrichtung zur Regelung/Steuerung der Laufruhe einer Brennkraftmaschine bekannt. Das dort beschriebene Verfahren beseitigt Schwingungen des Fahrzeugs im unteren Drehzahlbereich, insbesondere im Leerlauf.

Solche Schwingungen werden auch als Schütteln bezeichnet und beruhen unter anderem auf Fertigungstoleranzen. Diese Fertigungstoleranzen bewirken, daß einzelnen Zylindern unterschiedliche Mengen zugemessen werden. Bei den Einrichtungen gemäß dem Stand werden diese Schwingungen beseitigt, indem jedem Zylinder eine Regelung zugeordnet wird, die die Kraftstoffzumessung auf möglichst große Laufruhe regelt.

In bestimmten Betriebszuständen, insbesondere bei Systemen mit einem Zwei- Massen- Schwungrad, treten Schwingungen auf, die mit einem Verfahren und einer Einrichtung gemäß dem Stand der Technik nicht ausgeglichen werden können. Es ist sogar so, daß durch die Laufruheregelung die Schwingungen noch verstärkt werden können.

### Aufgabe der Erfindung

Der Erfindung liegt die Aufgabe zugrunde, bei einem System zur Regelung/Steuerung der Laufruhe einer Brennkraftmaschine der eingangs genannten Art, alle auftretenden Schwingungen zu beseitigen. Diese Aufgabe wird durch die im Anspruch 1 bzw. 8 gekennzeichneten Merkmale gelöst.

### Vorteile der Erfindung

Bei einem System zur Regelung/Steuerung der Laufruhe einer Brennkraftmaschine der eingangs genannten Art, können auftretenden Schwingungen beseitigt werden.

Die Erfindung wird nachstehend, anhand der in der Zeichnung dargestellten Ausführungsformen, erläutert.

### Zeichnungen

Figur 1 zeigt schematisch eine Kraftstoffzumesseinrichtung. In Figur 2 sind die einzelnen Bereiche, in denen die Laufruheregelung bzw. Steuerung aktiv ist, aufgezeigt. Figur 3 zeigt ein grobes Flußdiagramm des erfindungsgemäßen Verfahrens. Die Figuren 4a und 4b zeigen ein detailliertes Flußdiagramm. In Figur 5 sind in einem Diagramm verschiedene Signalverläufe eingetragen.

### Beschreibung eines Ausführungsbeispiels

In Figur 1 ist schematisch die Kraftstoffzumesseinrichtung dargestellt. Eine Brennkraftmaschine 10 mit mehreren Zylindern erhält von einer Kraftstoffpumpe 20 Kraftstoff zugemessen. Ein elektronisches Steuergerät 30 berechnet abhängig von verschiedenen Eingangsgrößen 35 und den Ausgangssignalen eines Sensors 40 Steuersignale für die Kraftstoffpumpe 20. Ein Sensor 40 erfaßt die von einem, auf der Kurbelwelle angeordneten, Segmentrad 50 ausgelösten Impulse.

Das von der Brennkraftmaschine erzeugte Drehmoment wird direkt oder über ein Zwei- Massen- Schwungrad 60 auf den Antriebsstrang 70 des Kraftfahrzeuges übertragen. Das elektronische Steuergerät 30 berechnet abhängig von verschiedenen Größen 35 eine Grundkraftstoffmenge und eine Korrekturkraftstoffmenge. Die Funktion des elektronischen Steuergeräts 30 ist z.B. in der DE-OS 36 04 904 oder in der DE-OS 33 36 028 detailliert beschrieben.

Es kann der Fall eintreten, daß den einzelnen Zylindern bei gleichem Ansteuersignal unterschiedliche Kraftstoffmengen zugemessen werden oder daß einzelne Zylinder bei gleicher Kraftstoffmenge ein unterschiedliches Drehmoment liefern. Um eine Laufunruhe zu vermeiden, müssen diese Unterschiede ausgeglichen werden. Dies wird dadurch erreicht, daß jedem Zylinder ein Regler zugeordnet ist. Besonders vorteilhaft ist, wenn diese Regler PI- Verhalten aufweisen. Aus den unterschiedlichen Abständen der Segmentimpulse von Verbrennung zu Verbrennung errechnen die einzelnen Regler eine Korrekturkraftstoffmenge für jeden einzelnen Zylinder. Diese Korrekturkraftstoffmengen werden in der elektronischen Steuereinheit 30 zylinderspezifisch abgespeichert.

Bei aktiver Regelung der Laufruhe werden die Korrekturkraftstoffmengen laufend ermittelt, abgespeichert und bei der Zumessung in den entsprechenden Zylinder zu der Grundkraftstoffmenge hinzuaddiert. Die Korrekturkraftstoffmenge kann dabei positive oder negative Werte annehmen. Bei einer Steuerung der Laufruhe werden die Korrekturkraftstoffmengen für die einzelnen Zylinder nicht mehr neu berechnet. In diesem Fall werden die abgespeicherten Werte zu der Grundkraftstoffmenge hinzuaddiert.

Üblicherweise ist die Laufruheregelung nur im Leerlaufbetrieb aktiviert. Außerhalb des Leerlaufs erfolgt eine Laufruhesteuerung bzw. die Kraftstoffzumessung erfolgt unabhängig von der Laufruhe. Diese unterschiedlichen Bereiche sind beispielhaft in Figur 2a und Figur 2b dargestellt. Im Bereich der Leerlaufdrehzahl LLN, deren Wert liegt üblicherweise bei etwa 700 Umdrehungen pro Minute, ist die Laufruheregelung aktiv. Eine Regelung findet also nur in einem Drehzahlbereich zwischen ca. 550 und 850 Umdrehungen pro Minute statt. In den restlichen Drehzahlbereichen erfolgt nur eine Steuerung der Laufruhe.

Oberhalb einer bestimmten Grenzdrehzahl wirken sich die Fertigungstoleranzen nicht mehr aus. Daher bringt oberhalb dieser Grenzdrehzahl das Laufruheprogramm keine Vorteile mehr. Dies ist üblicherweise bei ca. 1.500 Umdrehungen pro Minute der Fall. Zur Einteilung der Bereiche, in denen die Laufruheregelung bzw. Laufruhesteuerung aktiviert ist, können anstelle der Drehzahl auch andere Betriebskenngrößen herangezogen werden. Eine solche Größe ist z.B. die pro Hub eingespritzte Kraftstoffmenge. Wie in Figur 2b gezeigt ist die Laufruheregelung nur bei einer eingespritzten Kraftstoffmenge zwischen 3 mg/Hub und 11 mg/Hub aktiv.

Die Bereiche, in denen die Laufruheregelung aktiv ist, hängen von der Leerlaufdrehzahl ab. Da unterschiedliche Typen von Brennkraftmaschinen auch unterschiedliche Leerlaufdrehzahlen aufweisen, weichen die Bereiche je nach Typ der Brennkraftmaschine von den obigen Werten ab.

Treten in dem System Kraftfahrzeug Brennkraftmaschine Schwingungen mit sehr hoher Amplitude und/oder bestimmten Frequenzen auf, so kann der Fall eintreten, daß diese Schwingungen durch die Laufruheregelung nicht ausgeglichen werden können. Dies ist insbesondere dann der Fall, wenn das Fahrzeug mit einem Zwei- Massen- Schwungrad ausgerüstet ist. Dieses Zwei- Massen- Schwungrad hat je nach Betriebsbedingungen verschiedene Resonanzfrequenzen. Werden diese Resonanzfrequenzen angeregt, so übertragen sich diese Schwingungen auf das gesamte System Kraftfahrzeug Brennkraftmaschine. Besitzen diese Schwingungen eine Frequenz F die gleich der Kurbelwellenfrequenz oder dem 1,5- Fachen der Kurbenwellenfrequenz ist, so stören diese Schwingungen den Laufruheregler. Es tritt z.B. der Fall ein, daß die Korrekturkraftstoffmenge laufend vergrößert wird, obwohl dies momentan nicht notwendig ist. Durch die erhöhten Korrekturmengen werden die Schwingungen noch verstärkt. In diesem Fall muß die Laufruheregelung abgeschaltet werden.

In Figur 3 ist ein grobes Flußdiagramm des erfindungsgemäßen Verfahrens aufgezeigt, mit dem solche Schwingungen vermieden werden können. In einem ersten Schritt/310 wird die Schwingungsfrequenz F oder die Regeldifferenz DN, d. h. die Differenz zwischen Soll- und Ist- Wert, erfaßt. Eine Abfrageeinheit 320 erkennt, ob die Regeldifferenz DN bzw. die Schwingungsfrequenz F einen bestimmten Wert überschreitet.

Erreicht die Frequenz F der Schwingung einen Grenzwert, das heißt wird sie gleich oder größer wie die Kurbelwellenfrequenz, wird der Laufruheregler im Schritt 330 ausgeschaltet. Dies bedeutet, daß die Laufruheregelung nicht mehr aktiv ist, sondern es erfolgt nur noch eine Laufruhesteuerung. Gleichzeitig erfolgt die Initialisierung zweier Zeitzähler VZ1 und VZ2. In der Abfrageeinheit 340 wird mittels des ersten Zeitzählers VZ1 abgefragt, ob eine Wartezeit schon abgelaufen ist. Diese Zeitabfrage stellt sicher, daß weitere Maßnahmen erfolgen, wenn die Schwingungen länger als eine vorgegebene Zeit anhalten.

Ergibt die Messung der Schwingungsfrequenz F, daß während einer Anzahl von Kurbenwellenumdrehungen bzw. über einen vorgegebenen Zeitraum immer nur Kurbenwellenfrequenzen auftreten, so werden in Schritt 360 weitere Maßnahmen eingeleitet. Solche Maßnahmen können sein, eine Erhöhung der Leerlaufdrehzahl, ein Nullsetzen der Integratoren des PI-Reglers oder ein Löschen der abgespeicherten Korrekturmengen. Als günstiger Wert hat sich eine Drehzahlerhöhungen zwischen 50 und 100 Umdrehungen pro Minute erwiesen. Durch diese Drehzahlerhöhung kann das System aus dem Resonanzbereich gebracht werden. Falls keine Kurbelwellenfrequenzen mehr auftreten, wird die Leerlaufdrehzahl auf den vorhergehenden Wert gesetzt.

Erkennt die Abfrage 320, daß die Schwingungsfrequenz bzw. die Regeldifferenz kleiner als eine Schwelle ist, so wird mittels der Anfrage 370 überprüft, ob die Regelung bis jetzt ausgeschalten war. Bei eingeschaltetem Regler endet das Programm mit dem Schritt 350. Bei ausgeschaltetem Regler erfolgt eine Anfrage 380 dahingehend, ob eine weitere Wartezeit VZ2 verstrichen ist. Ist diese Wartezeit schon abgelaufen, so wird im Schritt 390 der Regler wieder eingeschaltet. Ist die Wartezeit noch nicht abgelaufen, so läuft das Programm mit ausgeschaltetem Regler weiter. Durch diese weitere Wartezeit wird ein zu schnelles Zurückschalten vom Steuer- auf Regelbetrieb verhindert. Die Umschaltung von Steuer- auf Regelbetrieb erfolgt erst nach der Wartezeit VZ2 oder nach einer Anzahl von Drehzahlimpulsen, nachdem die Regeldifferenz DN bzw. die Schwingunsfrequenz einen bestimmten Wert wieder unterschreitet.

Ein detailliertes Flußdiagramm des Unterprogramms Laufruheregelung ist in den Figuren 4a und 4b dargestellt. Im Schritt 400 werden die Laufruhe- Sollwerte und die Laufruhe- Istwerte berechnet. Diese Berechnung ist z. B. in der DE-OS 33 36 028 oder in der DE-OS 36 04 904 detailliert beschrieben. Ausgehend von diesen Werten wird dann die Regeldifferenz DN bestimmt. In Schritt 402 wird dann die Regeldifferenzänderung DDN aus dem aktuellen und dem vorhergehenden Wert der Regeldifferenz DN ermittelt. Ausgehend von dieser Regeldifferenzänderung wird deren Betrag DDNB und deren Vorzeichen DDNV errechnet. Im Schritt 404 erfolgt die Anfrage, ob der Segmentzähler SZ einen bestimmten Wert X erreicht hat. Dabei wird bei einer bestimmten Segmentzahl, in unserem Beispiel 2, der Zählvorgang des Frequenzzählers FZ gestartet und beim nächsten Auftreten der gleichen Segmentzahl (2) wieder gestopt.

Hat der Segmentzähler einen vorgegebenen Wert X noch nicht erreicht, so wird das Programm mit Schritt 418 bzw. Punkt A fortgesetzt. Hat der Segmentzähler SZ den vorgegebenen Wert X erreicht, dies bedeutet es sind zwei Kurbelwellenumdrehungen vorüber, so erfolgt eine Anfrage 406, ob der Frequenzzähler FZ größer gleich 4 ist. Ist dies nicht der Fall, so arbeitet das Programm mit Schritt 418 bzw. am Punkt A weiter. Nimmt der Frequenzzähler FZ den Wert 4 oder einen größeren Wert an, so wird im Schritt 408 der Steuerungszähler SW auf B gesetzt. In der Anfrage 410 wird dann überprüft, ob der Frequenzzähler den Wert 4 oder 5 besitzt. Ist dies nicht der Fall, so wird der Leerlaufzähler NLL 0 gesetzt Schritt 412. Besitzt der Frequenzzähler FZ den Wert 4 oder 5, so wird der Leerlaufzähler NLL auf 1 gesetzt Schritt 414. An die Schritte 412 und 414 schließt sich jeweils der Schritt 416 an, in dem der Frequenzzähler FZ wieder auf Null zurückgesetzt wird.

In der Anfrage 418 Figur 4b erfolgt eine Überprüfung dahingehend, ob die Regeldifferenzänderung DDN größer als eine Schwelle S ist. Überschreitet die Regeldiffernzänderung die Schwelle nicht, so setzt das Programm mit Schritt 428 fort. Ist die Regeldifferenzänderung größer als die Schwelle, so erfolgt in 420 eine Anfrage, ob der Frequenzzähler 0 ist. Ist dies der Fall, so wird im Schritt 422 der Frequenzzähler auf 1, das Vorzeichen des Frequenzzähler VZZ auf das Vorzeichen der Regeldiffernzänderung DDNV gesetzt. Ist der Frequenzzähler ungleich 0, so wird im Schritt 424 abgefragt, ob das Vorzeichen des Frequenzzählers VZZ gleich dem Vorzeichen der aktuellen Regeldifferenzänderung DDNV ist. Hat sich das Vorzeichen der Regeldiffernzänderung nicht geändert, so springt der Rechner zum Schritt 428. Ändert sich dagegen das Vorzeichen, so wird der Frequenzzähler FZ um 1 erhöht und das Vorzeichen des Frequenzzählers VZZ mit dem aktuellen Wert neu besetzt, siehe Schritt 426. An die Schritte 422, 426 und 424 schließt sich der Schritt 428 an. In diesem Schritt wird der Steuerungszähler um 1 vermindert. In der Anfrage 430 wird überprüft, ob der Steuerungszähler gleich 0 ist. Ist dies nicht der Fall, so wird im Schritt 432 auf Laufruhesteuerung umgeschaltet.

Ist der Steuerungszähler gleich 0, so wird er im Schritt 434 auf 1 gesetzt. In der Anfrage 436 wird überprüft, ob aus anderen Gründen auf Laufruhesteuerung umgeschaltet werden muß. Dies ist z. B. der Fall, wenn die Drehzahl außerhalb des Leerlaufbereichs liegt. In diesem Fall wird im Schritt 440 der Steuerungszähler auf B gesetzt. Erkennt die Abfrage 436, daß keine Anforderung auf Laufruhesteuerung vorliegen, so wird im Schritt 438 auf Laufruheregelung umgeschaltet.

In Figur 5 sind in einem Diagramm verschiedene Zählerwerte und die Regeldifferenz DN eingetragen. Die Werte, die der Segmentzähler SZ annimmt, sind in Figur 5a dargestellt. Mittels dieser Zählung wird der Meßbereich MB festgelegt. Der Meßbereich beginnt bei einem bestimmten Wert des Segmentzählers SZ, in diesem Beispiel beim Wert 2. Der Meßbereich endet, wenn der Segmentzähler wieder den gleichen Wert (2) annimmt. Der Segmentzähler läuft in unserem Beispiel bei einer Sechs- Zylinder- Brennkraftmaschine von dem Wert 12 auf den Wert 1. Er zählt dabei, die von dem auf der Kurbelwelle angeordneten Segmentgrad ausgelösten, Impulse. Bei diesem Beispiel läuft der Zählvorgang über zwei Motorumdrehungen. Dies bedeutet es treten im Verlaufe zweier Kurbelwellenumdrehungen 12 Impulse auf.

In Figur 5b ist die Regeldifferenz DN aufgetragen. Änderungen der Regeldifferenz die zu einer Erhöhung des Frequenzzählers führen, sind mit Pfeilen markiert. Bei jeder Änderung der Regeldifferenz die gewisse Bedingungen erfüllt, wird wie in Figur 5c dargestellt, der Frequenzzähler FZ um eins erhöht.

Eine Erhöhung des Frequenzzählers erfolgt nur dann, wenn die Regeldifferenzänderung eine bestimmte Schwelle überschreitet und gleichzeitig das Vorzeichen der Regeldifferenzänderung wechselt. Bei der Änderung A1 der Regeldifferenz sind beide Bedingungen erfüllt, daher erhöht sich der Frequenzzähler um eins. Bei der Änderung A2 ändert sich die Regeldifferenz um einen bestimmten Betrag, da sich ihr Vorzeichen aber nicht verändert, behält der Frequenzzähler seinen alten Wert.

Besonders vorteilhaft an der Erfindung ist es, daß die Laufruheregelung nur arbeitet, wenn äußere Störungen, die Schwingungen verursachen, abgeklungen sind. Solche Störungen können z. B. durch Resonanzschwingungen eines Zwei- Massen- Schwungrad, eine Fahrpedal- oder Kupplungspedalbetätigung bei eingelegtem Gang verursacht werden. Bei Erkennen solcher Störungen erfolgt sofort eine Umschaltung von Regelung auf Steuerung. Dadurch kann ein Verstimmen der Integratoren verhindert werden.

## Patentansprüche

1. Verfahren zur Regelung/Steuerung der Laufruhe einer Brennkraftmaschine, bei dem abhängig vom einem Sollwert und einem Istwert eine Regeldifferenz (DN) bestimmt wird, wobei je nach Betriebsbedingungen eine Laufruheregelung oder eine Laufruhesteuerung erfolgt, dadurch gekennzeichnet, daß die Laufruheregelung abgeschaltet wird, wenn eine Schwingungsfrequenz (F) der Regeldifferenz (DN) einen Grenzwert erreicht.

2. Verfahren nach Anspruch 1, dadurch gekennzeichnet, daß die Laufruheregelung erst wieder eingeschaltet wird, wenn die Schwingungsfrequenz (F) einen bestimmten Wert wieder unterschreitet, und eine Wartezeit abgelaufen ist.

3. Verfahren nach einem der Ansprüche 1 oder 2, dadurch gekennzeichnet, daß die Schwingungsfrequenz der Regeldifferenz mittels eines Frequenzzählers erfaßt wird.

4. Verfahren nach Anspruch 3, dadurch gekennzeichnet, daß eine Erhöhung des Frequenzzählers nur erfolgt, wenn die Regeldifferenzänderung eine bestimmte Schwelle überschreitet und gleichzeitig das Vorzeichen der Regeldifferenzänderung wechselt.

5. Verfahren nach wenigstens einem der Ansprüche 1 bis 4, dadurch gekennzeichnet, daß dann wenn die Laufruheregelung länger als ein vorgegebener Zeitraum abgeschaltet ist, wenigstens eine der Maßnahmen, erhöhen der Soll-Leerlaufdrehzahl, Nullsetzen der Integratoren des PI-Reglers oder Löschen der abgespeicherten Korrekturmengen, ergriffen wird.

6. Verfahren nach Anspruch 5, dadurch gekennzeichnet, daß die Soll-Leerlaufdrehzahl um 50 bis 100 Umdrehungen pro Minute erhöht wird.

7. Verfahren nach einem der vorherigen Ansprüche, dadurch gekennzeichnet, daß die bei aktiver Laufruheregelung ermittelte Korrekturkraftstoffmenge abgespeichert und bei der Zumessung in den entsprechenden Zylinder zur Grundkraftstoffmenge hinzuaddiert wird.

8. Einrichtung zur Regelung/Steuerung der Laufruhe einer Brennkraftmaschine, bei der je nach Betriebsbedingungen eine Laufruheregelung oder eine Laufruhesteuerung aktiv ist, wobei Mittel vorgesehen sind, die eine Regeldifferenz erfaßen, dadurch gekennzeichnet, daß Mittel vorgesehen sind, die für den Fall, daß die Schwingungsfrequenz der Regeldifferenz einen Grenzwert erreicht, die Laufruheregelung abschalten.

## Claims

1. Method for the closed-loop/open-loop control of the smooth running of an internal combustion engine, in which a closed-loop control difference (DN) is determined as a function of a required value and an actual value, a closed-loop smooth-running control or an open-loop smooth-running control taking place, depending on the operating conditions, characterised in that the closed-loop smooth-running control is switched off if a vibration frequency (F) of the closed-loop control difference (DN) reaches a limiting value.

2. Method according to Claim 1, characterised in that the closed-loop smooth-running control is only switched on again when the vibration frequency (F) has again become less than a certain value and a delay period has elapsed.

3. Method according to one of Claims 1 or 2, characterised in that the vibration frequency of the closed-loop control difference is recorded by means of a frequency counter.

4. Method according to Claim 3, characterised in that a frequency counter increase only takes place if the closed-loop control difference change exceeds a certain threshold and the sign of the closed-loop control difference change reverses at the same time.

5. Method according to at least one of Claims 1 to 4, characterised in that when the closed-loop smooth-running control is switched off for longer than a specified period, use is made of at least one of the following measures, increasing the required idling speed, setting the integrators of the PI controller to 0 or erasing the stored correction quantities.

6. Method according to Claim 5, characterised in that the required idling speed is increased by 50 to 100 revolutions per minute.

7. Method according to one of the preceding claims, characterised in that the correction fuel quantity determined in the case of active smooth-running control is stored and is added to the basic fuel quantity during the metering into the corresponding cylinder.

8. Device for the closed-loop/open-loop control of the smooth-running of an internal combustion engine in which a closed-loop smooth-running control or an open-loop smooth-running control is active depending on the operating conditions, means being provided which record a closed-loop control difference, characterised in that means are provided which switch off the closed-loop smooth-running control in the case where the vibration frequency of the closed-loop control difference reaches a limiting value.

## Revendications

1. Procédé pour la régulation/commande de la stabilité de marche d'un moteur à combustion interne, procédé dans lequel une différence de réglage (DN) est déterminée en fonction d'une valeur de consigne et d'une valeur réelle, tandis que selon les conditions de fonctionnement, il en résulte une régulation de la stabilité de marche, ou bien une commande de la stabilité de marche, procédé caractérisé en ce que la régulation de la stabilité de marche est déconnectée lorsqu'une fréquence d'oscillation (F) de la différence de réglage (DN) atteint une valeur limite.

2. Procédé selon la revendication 1, caractérisé en ce que la régulation de la stabilité de marche n'est à nouveau connectée que lorsque la fréquence d'oscillation (F) descend à nouveau au-dessous d'une valeur déterminée et qu'un temps d'attente s'est écoulé.

3. Procédé selon l'une des revendications 1 ou 2, caractérisé en ce que la fréquence d'oscillation de la différence de réglage est détectée au moyen d'un compteur de fréquences.

4. Procédé selon la revendication 3, caractérisé en ce qu'une augmentation du compteur de fréquences ne s'effectue que lorsque la variation de la différence de réglage dépasse un seuil déterminé et que, simultanément, le signe de cette variation de la différence de réglage change.

5. Procédé selon l'une au moins des revendications 1 à 4, caractérisé en ce que lorsque la régulation de stabilité de marche est déconnectée au-delà d'un laps de temps prédéfini, on prend l'une au moins des dispositions comprenant l'élévation de la vitesse de rotation de ralenti de consigne, la mise à zéro des intégrateurs du régulateur PI, ou bien l'effacement des quantités de correction mémorisées.

6. Procédé selon la revendication 5, caractérisé en ce que la vitesse de rotation de ralenti de consigne est augmentée de 50 à 100 tours par minute.

7. Procédé selon l'une des précédentes revendications, caractérisé en ce que la quantité de carburant de correction déterminée lors d'une régulation active de la stabilité de marche, est mémorisée et ajoutée à la quantité de carburant de base lors du dosage dans le cylindre correspondant.

8. Dispositif pour la régulation/commande de la stabilité de marche d'un moteur à combustion interne, dispositif dans lequel, selon les conditions de fonctionnement, une régulation de la stabilité de marche ou une commande de la stabilité de marche, sont actives, tandis qu'on prévoit des moyens pour détecter une différence de réglage, dispositif caractérisé en ce qu'on prévoit des moyens qui, dans le cas où la fréquence d'oscillation de la différence de réglage atteint une valeur limite, déconnectent la régulation de la stabilité de marche.
